# EUROPÄISCHE PATENTSCHRIFT

(11) **EP 1 644 951 B1**
(45) Veröffentlichungstag und Bekanntmachung des Hinweises auf die Patenterteilung: **19.09.2007**
(21) Anmeldenummer: 04738057.1
(22) Anmeldetag: 01.07.2004
(51) Int. Cl.: H01H 77/10

(54) **VERFAHREN UND VORRICHTUNG ZUR STROMBEGRENZUNG MIT EINEM FLÜSSIGMETALL-STROMBEGRENZER**
METHOD AND DEVICE FOR LIMITING THE CURRENT IN A LIQUID METAL CURRENT LIMITER
PROCEDE ET DISPOSITIF PERMETTANT DE LIMITER LE COURANT AU MOYEN D'UN LIMITEUR DE COURANT A METAL LIQUIDE

(30) Priorität: 10.07.2003 EP 03405518
(43) Veröffentlichungstag der Anmeldung: 12.04.2006
(73) Patentinhaber: ABB RESEARCH LTD., 8050 Zürich (CH)
(72) Erfinder: NIAYESH, Kaveh, CH-5430 Wettingen (CH); KOENIG, Friedrich, CH-5225 Oberbözberg (CH)
(74) Vertreter: Ingold, Mathias
(86) Internationale Anmeldenummer: PCT/CH2004/000416
(87) Internationale Veröffentlichungsnummer: WO 2005/006375

(56) Entgegenhaltungen:
- DE-A- 2 515 008
- DE-B- 1 294 858
- GB-A- 1 206 786
- SU-A- 1 529 303
- US-A- 4 598 332
- US-A- 4 599 671

## Beschreibung

### TECHNISCHES GEBIET

Die Erfindung bezieht sich auf das Gebiet der Primärtechnik für elektrische Schaltanlagen, insbesondere der Begrenzung von Fehlerströmen in Hoch-, Mittel- oder Niederspannungsschaltanlagen. Sie geht aus von einem Verfahren und einer Vorrichtung zur Strombegrenzung sowie von einer Schaltanlage mit einer solchen Vorrichtung gemäss Oberbegriff der unabhängigen Patentansprüche.

### STAND DER TECHNIK

In der DE 199 03 939 A1 wird eine selbsterholende Strombegrenzungseinrichtung mit Flüssigmetall offenbart. Zwischen zwei Festmetallelektroden ist ein druckfestes Isoliergehäuse angeordnet, in dem Flüssigmetall in Verdichterräumen und in dazwischenliegenden, die Verdichterräume verbindenden Verbindungskanälen angeordnet ist, so dass ein Strompfad für Nominalströme zwischen den Festelektroden gegeben ist. In den Verbindungskanälen ist der Strompfad gegenüber den Verdichterräumen eingeengt. Die Verbindungskanäle werden bei Kurzschlussströmen stark erhitzt und scheiden ein Gas aus. Durch lawinenartige Gasblasenbildung in den Verbindungskanälen verdampft das Flüssigmetall in die Verdichterräume, so dass in den nun flüssigmetallentleerten Verbindungskanälen ein strombegrenzender Lichtbogen gezündet wird. Nach Abklingen des Überstroms kann das Flüssigmetall wieder kondensieren und der Strompfad ist wieder betriebsbereit.

In der WO 00/77811 ist eine Fortbildung der selbsterholenden Strombegrenzungseinrichtung offenbart. Die Verbindungskanäle sind nach oben konisch verbreitert, so dass die Füllstandshöhe des Flüssigmetalls variiert und die Nennstromtragfähigkeit über einen grossen Bereich verändert werden kann. Ausserdem wird durch eine versetzte Anordnung der Verbindungskanäle ein mäanderförmiger Strompfad gebildet, so dass bei überstrombedingtem Verdampfen des Flüssigmetalls eine Serie strombegrenzender Lichtbögen gezündet wird. Derartige Pinch-Effekt Strombegrenzer benötigen einen hinsichtlich Druck und Temperatur sehr stabilen Aufbau, was konstruktiv aufwendig ist. Durch die Strombegrenzung per Lichtbogen tritt grosser Verschleiss im Innern des Strombegrenzers auf und Abbrandrückstände können das Flüssigmetall kontaminieren. Durch die Rekondensation des Flüssigmetalls stellt sich unmittelbar nach einem Kurzschluss wieder ein leitfähiger Zustand ein, so dass kein Ausschaltzustand vorhanden ist.

In der DE 40 12 385 A1 wird eine stromgesteuerte Abschaltvorrichtung offenbart, deren Funktionsprinzip auf dem Pinch-Effekt mit Flüssigmetall beruht. Zwischen zwei Festmetallelektroden ist ein einzelner, schmaler, mit Flüssigmetall gefüllter Kanal angeordnet. Bei Überstrom wird der flüssige Leiter infolge der elektromagnetischen Kraft durch Pinch-Effekt zusammengezogen, so dass der Strom selbst den flüssigen Leiter abschnürt und trennt. Das verdrängte Flüssigmetall wird in einem Vorratsbehälter gesammelt und fliesst nach dem Überstromereignis wieder zurück. Die Kontakttrennung erfolgt ohne Lichtbogen. Jedoch ist die Einrichtung nur für relativ kleine Ströme, geringe Spannungen und langsame Abschaltzeiten geeignet und bietet keinen dauerhaften Ausschaltzustand.

In der DE 26 52 506 wird ein elektrischer Hochstromschalter mit Flüssigmetall offenbart. Einerseits wird eine Flüssigmetallmischung zur Benetzung von Festmetallelektroden und zur Herabsetzung des Kontaktwiderstands verwendet. Dabei wird das Flüssigmetall durch mechanische Verdrängung, z. B. durch bewegliche Kontakte oder pneumatisch angetriebene Tauchkolben, entgegen der Schwerkraft in den Kontaktspalt getrieben. Durch Pinch-Effekt, gemäss dem ein stromführender Leiter durch den ihn durchfliessenden Strom eine radiale Striktion erfährt, kann das Flüssigmetall zusätzlich im Kontaktspalt stabilisiert und festgehalten werden. Äussere Magnetfelder und magnetische Streuflüsse, z. B. durch die Stromzuführungen, können im Flüssigmetall Strömungsinstabilitäten verursachen und werden abgeschirmt und gegebenenfalls beim Ausschalten zugelassen, um das Löschen des Lichtbogens im Flüssigmetall zu unterstützen. Nachteilig ist, dass eine graduelle Strombegrenzung nicht möglich ist und Lichtbogen zwischen den Festelektroden Oxidation im Flüssigmetall verursachen. Die Konstruktion des Hochstromschalters umfasst Dichtungen für Flüssigmetall, inertes Gas oder Vakuum und ist entsprechend aufwendig.

In der GB 1 206 786 wird ein elektrischer Hochstromschalter auf Flüssigmetallbasis gemäss Oberbegriff der unabhängigen Ansprüche offenbart. Das Flüssigmetall bildet in einer ersten Position einen ersten Strompfad für den Betriebsstrom und wird beim Stromschalten entlang eines Widerstandselements geführt und in eine zweite Position gebracht, in welcher es in Serie mit dem Widerstandselement liegt und den Strom auf einen kleinen Bruchteil reduziert. Der Hochstromschalter ist zur Erzeugung hochintensiver Strompulse im Mega-Ampere und sub-Millisekunden Bereich zur Plasmagenerierung konzipiert.

### DARSTELLUNG DER ERFINDUNG

Aufgabe der vorliegenden Erfindung ist es, ein Verfahren, eine Vorrichtung und eine elektrische Schaltanlage mit einer solchen Vorrichtung zur verbesserten und vereinfachten Strombegrenzung anzugeben. Diese Aufgabe wird erfindungsgemäss durch die Merkmale der unabhängigen Ansprüche gelöst.

In einem ersten Aspekt besteht die Erfindung in einem Verfahren zur Strombegrenzung mit einer Strombegrenzungsvorrichtung, die Festelektroden und einen Behälter mit mindestens einem Kanal für ein Flüssigmetall umfasst, wobei in einem ersten Betriebszustand zwischen den Festelektroden ein Betriebsstrom auf einem ersten Strompfad durch die Strombegrenzungsvorrichtung geführt wird und der erste Strompfad zumindest teilweise durch das in einer ersten Position befindliche Flüssigmetall geführt wird, wobei in einem zweiten Betriebszustand das Flüssigmetall entlang einer Bewegungsrichtung in mindestens eine zweite Position bewegt wird, beim Übergang von der ersten Position zur zweiten Position entlang eines Widerstandselements geführt wird und in der mindestens einen zweiten Position in Serie mit einem Widerstandselement liegt und dadurch ein strombegrenzender zweiter Strompfad durch die Strombegrenzungsvorrichtung gebildet wird, der einen vorgebbaren elektrischen Widerstand aufweist, wobei das Widerstandselement ohmsch ist und zur Erzielung einer sanften Abschaltcharakteristik nichtlinear und kontinuierlich mit der zweiten Position ansteigt, wobei in logarithmischer Darstellung der elektrische Widerstand als Funktion der zweiten Position zunächst überproportional mit der zweiten Position zunimmt, dann linear mit der zweiten Position in einer Phase steigt, in welcher die in einer Netzinduktivität gespeicherte Energie absorbiert werden muss, und dann in einem Bereich, in dem der Kurzschlussstrom bereits begrenzt wird und grössere elektrische Widerstände tolerabel werden, wieder in eine steiler, d. h. überproportional ansteigende Funktion der zweiten Position über geht. Auf diese Weise wird eine sanfte Strombegrenzungscharakteristik für eine progressive Strombegrenzung realisiert. Insbesondere wird der elektrische Widerstand als Funktion der zweiten Position sowie die Weg-Zeit Charakteristik des Flüssigmetalls entlang der Bewegungsrichtung so gewählt, dass in jeder zweiten Position des Flüssigmetalls das Produkt aus elektrischem Widerstand und Strom kleiner als eine Lichtbogenzündspannung zwischen dem Flüssigmetall und den Festelektroden und Zwischenelektroden ist und eine hinreichende Steilheit der Strombegrenzung zur Beherrschung netzbedingter Kurzschlussströme erzielt wird.

Ein solches Strombegrenzungsverfahren ist zur Begrenzung netzbedingter Kurzschlüsse geeignet. Erfindungsgemäss verbleibt das Flüssigmetall im flüssigen Aggregatzustand und wird durch eine erzwungene Bewegung gezielt zwischen den unterschiedlichen Positionen bewegt. Der Pinch-Effekt wird dabei nicht genutzt. Sehr schnelle Strombegrenzungs-Reaktionszeiten von bis zu unter 1 ms sind erzielbar. Das Verfahren gibt Dimensionierungskriterien zur optimalen Auslegung der Dynamik des Strombegrenzungsvorgangs an. Da vom Flüssigmetall im Strombegrenzungsfal kein Isolator, sondern ein geeignet dimensionierter elektrischer Widerstand benetzt und kontaktiert wird, wird kein Lichtbogen gezündet. Daher kann das Strombegrenzungsverfahren auch bei sehr hohen Spannungsniveaus eingesetzt werden. Dabei tritt kaum Verschleiss durch Abbrand oder Korrosion des Flüssigmetalls auf. Die Strombegrenzung erfolgt reversibel und ist daher wartungsfreundlich und kostengünstig.

Das Ausführungsbeispiel gemäss Anspruch 3 hat den Vorteil einer kompakten Anordnung des Flüssigmetalls relativ zu den zu schaltenden Strompfaden.

Das Ausführungsbeispiel gemäss Anspruch 4 hat den Vorteil, dass durch eine Serieschaltung von Flüssigmetallsäulen abwechselnd mit einem Dielektrikum auch hohe Spannungen und hohe Ströme effizient und sicher gehandhabt werden können.

Ansprüche 5 und 7 geben besonders einfache Konfigurationen für einen strombegrenzenden Schalter oder Strombegrenzer mit integriertem Schalter mit Flüssigmetall an.

Anspruch 6 zeigt eine vorteilhafte, weil selbsttätige und zugleich selbsterholende Strombegrenzung.

In einem weiteren Aspekt betrifft die Erfindung eine Vorrichtung zur Strombegrenzung, insbesondere zur Ausführung des Verfahren, umfassend Festelektroden und einen Behälter mit mindestens einem Kanal für ein Flüssigmetall, wobei in einem ersten Betriebszustand zwischen den Festelektroden ein erster Strompfad für einen Betriebsstrom durch die Strombegrenzungsvorrichtung vorhanden ist und der erste Strompfad zumindest teilweise durch das in einer ersten Position befindliche Flüssigmetall führt, wobei elektrische Widerstandsmittel mit einem vorgebbaren elektrischen Widerstand vorhanden sind, Positionierungsmittel zum Bewegen und räumlichen Positionieren des Flüssigmetalls entlang einer Bewegungsrichtung entlang den Widerstandsmitteln in mindestens eine zweite Position vorhanden sind, und in einem zweiten Betriebszustand das Flüssigmetall zumindest teilweise in Serie zu den Widerstandsmitteln liegt und zusammen mit diesen einen zweiten Strompfad bildet, auf dem der Betriebsstrom auf einen zu begrenzenden Strom begrenzbar ist, wobei das Widerstandselement ohmsch ist und der elektrische Widerstand zur Erzielung einer sanften Abschaltcharakteristik nichtlinear und kontinuierlich mit der zweiten Position ansteigt, wobei in logarithmischer Darstellung der elektrische Widerstand als Funktion der zweiten Position zunächst überproportional mit der zweiten Position zunimmt, dann linear mit der zweiten Position in einer Phase steigt, in welcher die in einer Netzinduktivität gespeicherte Energie absorbiert werden muss, und dann in einem Bereich, in dem der Kurzschlussstrom bereits begrenzt wird und grössere elektrische Widerstände tolerabel werden, wieder in eine überproportional ansteigende Funktion der zweiten Position übergeht. Insbesondere ist der elektrische Widerstand als Funktion der zweiten Position so dimensioniert und weisen die Positionierungsmittel eine solche Weg-Zeit Charakteristik des Flüssigmetalls entlang der Bewegungsrichtung auf, dass in jeder zweiten Position des Flüssigmetalls das Produkt aus elektrischem Widerstand und Strom kleiner als eine Lichtbogenzündspannung zwischen dem Flüssigmetall und den Festelektroden und Zwischenelektroden ist und eine hinreichende Steilheit der Strombegrenzung zur Beherrschung netzbedingter Kurzschlussströme erzielbar ist.

Weitere Ausführungen, Vorteile und Anwendungen der Erfindung ergeben sich aus abhängigen Ansprüchen sowie aus der nun folgenden Beschreibung und den Figuren.

### KURZE BESCHREIBUNG DER ZEICHNUNGEN

- Fig. 1a, 1b: zeigen eine erfindungsgemässe Strombegrenzungseinrichtung mit Flüssigmetall bei Nennstrombetrieb und im Strombegrenzungsfall;
- Fig. 2: zeigt einen strombegrenzenden Schalter in Form einer Serieanordnung von FlüssigmetallStrombegrenzer und Schalter;
- Fig. 3, 4: zeigen strombegrenzende Schalter mit Einfangmechanismen für Flüssigmetall bei Nennstrombetrieb;
- Fig. 5: zeigt eine Kurvendarstellung der Variation des Widerstands des Strombegrenzers als Funktion der Position der Flüssigmetallsäule; und
- Fig. 6: zeigt einen kombinierten Flüssigmetall-Strombegrenzer und Flüssigmetall-Leistungsschalter mit Gasantrieb für das Flüssigmetall.

In den Figuren sind gleiche Teile mit gleichen Bezugszeichen versehen.

### WEGE ZUR AUSFÜHRUNG DER ERFINDUNG

Fig. 1a, 1b zeigt ein Ausführungsbeispiel eines Flüssigmetall-Strombegrenzers 1. Der Strombegrenzer 1 umfasst Festmetall-Elektroden 2a, 2b und Zwischenelektroden 2c für eine Stromzuführung 20 und einen Behälter 4 für das Flüssigmetall 3. Der Behälter 4 hat einen Boden 6 und Deckel 6 aus Isolatormaterial, zwischen denen ein elektrisches Widerstandsmittel 5 mit mindestens einem Kanal 3a für das Flüssigmetall 3 angeordnet ist. Über der Flüssigmetallsäule 3 kann beispielsweise ein Schutzgas, eine Isolierflüssigkeit (mit hier nicht dargestelltem Ausweichvolumen) oder Vakuum angeordnet sein.

In einem ersten Betriebszustand (Fig. 1a) fliesst ein Betriebs- oder Nennstrom I₁ auf einem Nennstrompfad 30 von der Eingangselektrode 2a via Flüssigmetall 3 und gegebenenfalls Zwischenelektroden 2c zur Abgangselektrode 2b. Dabei befindet sich das Flüssigmetall 3 in der ersten Position x₁, benetzt zumindest teilweise die Festelektroden 2a, 2b, 2c und überbrückt elektrisch leitend die Kanäle 3a. In einem zweiten Betriebszustand (Fig. 1b) wird das Flüssigmetall 3 entlang der Bewegungsrichtung x, gegeben durch eine Höhenerstreckung der Kanäle 3a, in eine zweite Position x₂ bewegt, liegt dort in Serie zu dem elektrischen Widerstandsmittel 5 und bildet mit diesem einen zweiten Strompfad oder Strombegrenzungspfad 31 für einen zu begrenzenden Strom I₂. Für eine besonders kompakte Anordnung sind der Nennstrompfad 30 und der strombegrenzende zweite Strompfad 31 zueinander parallel und beide senkrecht zu der Höhenerstreckung der Kanäle 3a auf einer variablen, durch die zweite Position x₁₂, x₂ des Flüssigmetalls 3 vorgebbaren Höhe angeordnet. Für eine lichtbogenfreie Kommutation des Stroms i(t) von den Festelektroden 2a, 2b, 2c zum Widerstandselement 5 soll eine typische, vom Kontaktmaterial abhängige, minimale Lichtbogenzündspannung von 10 V - 20 V nicht überschritten werden.

Bevorzugt umfasst das Widerstandsmittel 5 eine dielektrische Matrix 5, die wandartige Stege 5a zur dielektrischen Trennung einer Mehrzahl von Kanälen 3a für das Flüssigmetall 3 aufweist, wobei die Stege 5a ein dielektrisches Material mit in der Bewegungsrichtung x nichtlinear zunehmendem Widerstand Rₓ aufweisen. Die Stege 5a sollen auf Höhe der ersten Position x₁ des Flüssigmetalls 3 Zwischenelektroden 2c zur elektrisch leitenden Verbindung der Kanäle 3a aufweisen. Die Kanäle 3a sind vorzugsweise im wesentlichen parallel zueinander angeordnet. Die wandartigen Stege 5a stellen Einzelwiderstände 5a des Widerstandselements 5 dar, so dass der strombegrenzende zweite Strompfad 31 durch eine alternierende Serieschaltung der Kanäle 3a und der Einzelwiderstände 5a gebildet wird.

Die Positionierungsmittel 3a; 20, B, 12 zum Bewegen und räumlichen Positionieren des Flüssigmetalls 3 entlang einer Bewegungsrichtung x in mindestens eine zweite Position x₁₂, x₂ umfassen die Kanäle 3a und ein Transport- oder Antriebsmittel 20, B, 12 für das Flüssigmetall 3, insbesondere auch eine Antriebssteuerung 11 (wie in Fig. 6 dargestellt). Bevorzugt ist ein elektromagnetischer Antrieb 20, B oder ein mechanischer Antrieb mit einem dielektrischen Fluid 12 vorhanden, durch den das Flüssigmetall 3 zwischen Nennstrompfad 30 und Strombegrenzungspfad 31 bewegbar ist.

Bei einem Übergang von der ersten Position x₁ zur zweiten Position x₁₂, x₂, insbesondere zu einer extremalen zweiten Position x₂, wird das Flüssigmetall 3 entlang des Widerstandselements 5 geführt. Zur Erzielung einer sanften Abschaltcharakteristik weist das Widerstandselement 5 einen entlang der Bewegungsrichtung x des Flüssigmetalls 3 nichtlinear ansteigenden elektrischen Widerstand Rₓ für den zweiten Strompfad 31 auf. Das Widerstandselement 5 soll einen ohmschen Anteil aufweisen und ist bevorzugt rein ohmsch mit einem elektrischen Widerstand Rₓ, der kontinuierlich mit der zweiten Position x₁₂, x₂ ansteigt.

Typischerweise wird der zweite Betriebszustand durch einen Überstrom ausgelöst. Bevorzugt wird die Strombegrenzung selbsttätig aktiviert, insbesondere durch elektromagnetische Kraft F_{mag}, die auf das stromdurchflossene Flüssigmetall 3 wirkt, wobei das Flüssigmetall 3 in einem externen Magnetfeld B oder in einem internen, durch eine Stromzuführung 2a, 2b; 20 erzeugten Magnetfeld B angeordnet ist.

Fig. 2 zeigt den erfindungsgemässen Strombegrenzer 1 in Serie geschaltet mit einem elektrischen Schalter 7, insbesondere einem Leistungsschalter 7. In dieser Anordnung wird ein strombegrenzender Schalter 1, 7 realisiert, bei dem die Strombegrenzung vorgängig durch das erfindungsgemässe Verfahren mit Flüssigmetall 3 und danach eine Stromabschaltung konventionell erfolgt. Bei elektromagnetischem Antrieb des Flüssigmetalls 3 können auch zwei Strombegrenzer 1 mit gegenphasig wirksamer Auslösung der Flüssigmetallbewegung hintereinander geschaltet sein, um in jeder Stromhalbwelle eine Strombegrenzung und gegebenenfalls

Stromabschaltung zu erreichen.

Fig. 3 zeigt eine Variante des Strombegrenzers 1, bei welcher ein Einfangbehälter 3b zur Aufnahme des Flüssigmetalls 3 und zur Schaffung einer Isolationsstrecke 32 zur Stromabschaltung vorhanden ist. Zudem kann, wie dargestellt, eine Zuführung 3c für Flüssigmetall 3 zum Auffüllen des Flüssigmetalls 3 in den Kanälen 3a und zum Wiederanschalten der Vorrichtung 1 vorhanden sein. Zudem kann zusätzlich zum Nennstrompfad 30 und zum Strombegrenzungspfad 31 eine Isolationsstrecke 32 vorgesehen sein, auf welcher die Stege 5a zur Strombegrenzung in Stege 8a zur Stromisolation übergehen. Die Isolationsstege 8a bestehen im wesentlichen aus Isolationsmaterial, sind vorzugsweise im Bereich des Einfangbehälters 3c angeordnet und bilden zusammen mit den durch das eingefangene Flüssigmetall 3 entleerten Kanälen die Isolationsstrecke 32.

Fig. 4 zeigt eine weitere Variante, bei welcher die Isolationsstrecke 32 ohne Einfangbehälter 3b realisiert ist. Hier ist der Antriebsmechanismus für das Flüssigmetall 3 durch einen Rotationsantrieb 11' für den Strombegrenzer 1 realisiert. Im zweiten Betriebszustand wird die Vorrichtung 1 mit einer vorgebbaren Rotationsgeschwindigkeit so rotiert, dass durch das Gleichgewicht zwischen Reibungs- und Kapillarkräften einerseits und der Zentrifugalkraft andererseits das Flüssigmetall 3 eine zweite Position x₁₂ im Bereich des Widerstandselements 5 einnimmt und einen Strombegrenzungspfad 31 bildet. Durch Erhöhung der Rotationsgeschwindigkeit und damit der Zentrifugalkraft wird das Flüssigmetall 3 in den Bereich der Isolationsstege 8a gedrängt und bildet zusammen mit diesen die Isolationsstrecke 32. Da das Flüssigmetall leitfähig ist, sind hier die Anforderungen an die dielektrische Festigkeit der Isolationsstege 8a erhöht, was z. B. durch breitere Isolationsstege 8a und/oder eine geeignete Materialwahl erreicht wird.

Bei beiden Varianten ist also das Flüssigmetall 3 zwischen dem Nennstrompfad 30, dem Strombegrenzungspfad 31 und der Isolationsstrecke 32 zur Stromabschaltung bewegbar, so dass ein integrierter strombegrenzender Schalter 1 auf Flüssigmetallbasis realisiert ist. Vorteilhaft sind der erste Strompfad 30 für Betriebsstrom I₁, der zweite Strompfad 31 zur Strombegrenzung und insbesondere die Isolationsstrecke 32 im wesentlichen senkrecht zur Bewegungsrichtung x und/oder im wesentlichen parallel zueinander angeordnet. Dies ergibt eine besonders einfache Konfiguration für einen integrierten Strombegrenzer - Leistungsschalter 1, der ausschliesslich mit Flüssigmetall 3 arbeitet.

Fig. 5 zeigt für den Strombegrenzer 1 oder strombegrenzenden Schalter 1 eine Dimensionierung des elektrischen Widerstands Rₓ als Funktion der zweiten Position x₁₂ des Flüssigmetalls 3. Mit Vorteil wird der Widerstand Rₓ bis zu einer extremalen zweiten Position x₂ auf einen Maximalwert Rₓ(x₂) nichtlinear ansteigend gewählt. Auch soll für ein gegebenes Spannungsniveau der Maximalwert Rₓ(x₂) des Widerstands Rₓ nach Massgabe eines zu begrenzenden Stroms I₂ auf einen endlichen Wert oder zur Abschaltung des Betriebsstroms I₁ auf einen dielektrischen Isolationswert bemessen werden.

Der elektrische Widerstand Rₓ als Funktion Rₓ(x₁₂) der zweiten Position x₁₂ sowie eine Weg-Zeit Charakteristik x₁₂(t) des Flüssigmetalls 3 entlang der Bewegungsrichtung x sollen so gewählt werden, dass in jeder zweiten Position x₁₂, x₂ des Flüssigmetalls 3 das Produkt aus elektrischem Widerstand Rₓ und Strom I₂ kleiner als eine Lichtbogenzündspannung U_{b} zwischen dem Flüssigmetall 3 und den Festelektroden 2a, 2b und Zwischenelektroden 2c ist und/oder dass eine hinreichende Steilheit der Strombegrenzung zur Beherrschung netzbedingter Kurzschlussströme i(t) erzielt wird.

Zur Beherrschung von Kurzschlüssen ist ein von Stromnetz-Parametern und dem Durchbruchsverhalten der zu trennenden Kontakte 2a, 2b abhängiger Widerstand Rₓ der Strombegrenzung notwendig. Je grösser die Steilheit des Kurzschlussstroms i(t) ist, um so niedriger muss Rₓ gewählt werden. Im ungünstigsten Fall sind die maximale Kurzschlussstrom-Amplitude und die maximale Kurzschlussstrom-Induktivität anzunehmen. Dann gilt: ${R}_{x} \left(t\right) \cdot i \left(t\right) < {U}_{b} \left(t\right)$ ${R}_{x} \left(t\right) \cdot i \left(t\right) + L \cdot di / dt \left(t\right) = {U}_{N} \left(t\right)$
wobei t=Zeitvariable, L=Netzinduktivität im Kurzschlussfall, U_{N}=Betriebs- oder Netzspannung, d/dt gleich erste und d²/dt² gleich zweite Zeitableitung. In Gleichung (G2) wurde angenommen, dass der Widerstand im Netz R_{Netz} << L ist und die Netzspannung U_{N} bei Kurzschluss aufrechterhalten wird. Ferner gilt die Bewegungsgleichung (G3) für das Flüssigmetall 3 mit der Masse m, der Position oder Auslenkung x₁₂(t), dem Reibungskoeffizienten α und der antreibenden Kraft F $m \cdot {d}^{2} ⁢ {x}_{12} / {dt}^{2} + α \cdot {dx}_{12} / dt \left(t\right) = F - {F}_{r} ,$
wobei Fᵣ=Rückstellkraft, insbesondere gleich Gravitationskraft Fᵣ=m•g mit g=Erdbeschleunigung. In Fig. 5 wurde beispielhaft eine elektromagnetische Kraft F=F_{mag} angenommen, die durch Selbstwechselwirkung des durchfliessenden Stroms i(t) auf das Flüssigmetall 3 ausgeübt wird. Dann gilt zusätzlich $F = k ∘ {i}^{2} \left(t\right)$ mit k=geometrieabhängige Proportionalitätskonstante. Bei externem Magnetfeld B gilt F = k' ∘ i(t) mit k'=weitere Proportionalitätskonstante. Bei mechanischem Antrieb gilt F=mechanisch erzeugte Druckkraft auf Flüssigmetall 3, die z. B. durch Steuerung oder Regelung in Abhängigkeit eines abzuschaltenden Stroms i(t) oder eines Überstroms i(t) gewählt werden kann.

In Fig. 5 wurden beispielhaft angenommen: eine kurzschlussbedingte Stromsteilheit di/dt=15 kA/ms, U_{N}=1 kV, I₁=1 kA, maximaler Kurzschlussstrom I₂=50 kA sowie plausible Parameterwerte für k, m und α. Dann ergeben sich durch Lösen der Gleichungen (G2)-(G4) unter der Randbedingung (G1) der Widerstand Rₓ(t) und die Weg-Zeitcharakteristik x₁₂(t) des Flüssigmetalls 3 und schliesslich durch Elimination der Zeitabhängigkeit der Widerstand Rₓ(x₁₂) als Funktion der zweiten Position x₁₂, wie in Fig. 5 logarithmisch dargestellt. Ausgehend von der ersten Position x₁, d. h. bei Ablösung des Flüssigmetalls 3 von den Festelektroden 2a, 2b , 2c, nimmt Rₓ zunächst überproportional mit der zweiten Position x₁₂ zu, steigt dann linear in einer Phase, in welcher die in der Netzinduktivität L gespeicherte Energie absorbiert werden muss und geht dann in einem Bereich, in dem der Strom i bereits begrenzt ist und grössere Rₓ tolerabel werden, wieder in einen steileren, d. h. überproportionalen Anstieg Rₓ(x₁₂) über.

Ein solcher, mit der Wegstrecke x nichtlinear ansteigender Widerstand Rₓ kann beispielsweise durch Materialien mit unterschiedlichen spezifischen Widerständen realisiert werden. Ein nichtlinear ansteigender Gesamtwiderstand Rₓ kann auch durch eine geeignete geometrische Führung des Strompfades in einem Widerstandselement mit homogenem spezifischen Widerstand realisiert sein. Die nichtlineare Graduierung des Widerstands Rₓ kann auch durch Kombination beider Massnahmen, nämlich durch eine geeignete geometrische Stromführung in einem Widerstandselement mit variablem spezifischen Widerstand, erreicht werden.

Fig. 6 zeigt einen kombinierten Flüssigmetall-Strombegrenzer 1 und Flüssigmetall-Leistungsschalter 1 mit Gasantrieb 12 für das Flüssigmetall 3. Bei einer Verschiebung des Flüssigmetalls 3 in positive Bewegungsrichtung +x wird der Strom i auf dem Strombegrenzungspfad 31 geführt und wie oben diskutiert begrenzt. Alternativ kann das Flüssigmetall 3 in einem dritten Betriebszustand entlang der entgegengesetzten Bewegungsrichtung -x in mindestens eine dritte Position x₁₃, x₃ bewegt werden, wobei das Flüssigmetall 3 in der mindestens einen dritten Position x₁₃, x₃ in Serie mit einem Isolator 8 liegt und dadurch eine Isolationsstrecke 32 zur Leistungsabschaltung durch die Vorrichtung 1 gebildet wird. Wie dargestellt kann die Isolationsstrecke 8 durch eine Mehrzahl von Isolationsstegen 8a gebildet sein, die im Abschaltfall in alternierender Serieschaltung mit den nach unten verschobenen Flüssigmetallsäulen 3 stehen. Insbesondere wird der dritte Betriebszustand durch einen Abschaltbefehl ausgelöst, wobei das Flüssigmetall 3 durch einen elektromagnetischen Antrieb mit schaltbarem externen Magnetfeld B oder durch einen mechanischen Antrieb mit einem dielektrischen Fluid 12 bewegt wird. In Fig. 6 ist beispielhaft ein Gasantrieb 12 angegeben, bei dem ein erster Gasdruckbehälter 121 mit Gas unter Volumen V₁ und Druck p₁ und ein zweiter Gasdruckbehälter 122 mit Gas unter Volumen V₂ und Druck p₂ über je ein steuerbares Gasdruckventil 13 mit dem Arbeitsdruckbehälter 123 mit Arbeitsvolumen V₃ und Arbeitsdruck p₃ kommunizieren. Es kann auch ein kombiniertes Ventil, z. B. ein Dreiweg-Ventil, statt zweier separater Ventile 13 vorgesehen sein. Durch Wahl passender Drücke, z. B. p₁<p₂, und Aktivierung der Ventile 13 kann zwischen dem ersten, zweiten und dritten Betriebszustand gezielt hin- und hergeschaltet werden. Beispielsweise wird zur Strombegrenzung 31 Gas aus 121 mit Druck p₁ in das Arbeitsvolumen V₃ eingeströmt und die Flüssigmetallsäulen 3 steigen auf x₁₂ oder x₂. Für Nennstrombetrieb 30 wird zeitweise Gas aus 122 eingeströmt und der Flüssigmetallspiegel wird auf x=0 gesenkt. Zur Leistungsabschaltung 32 wird der Behälter 122 mit Druck p₂ geöffnet und das Flüssigmetall 3 auf die dritte Position x₁₃ oder extremale dritte Position x₃ gesenkt. Das eingeschlossene Gas im Einschlussvolumen 124 bewirkt eine rücktreibende Federkraft. Weitere Details und Varianten des Gasantriebs 12, z. B. drei Druckbehälter mit drei unterschiedlichen Drücken jeweils für einen der drei Betriebszustände und insbesondere Anschluss des Volumens 124 an einen Druckbehälter, sind möglich und seien hiermit ausdrücklich mitumfasst. Alternativ oder ergänzend zu Druckbehältern 121, 122 kann der Flüssigmetallantrieb auch magnetisch mit externem oder internem Magnetfeld B oder mechanisch mit Kolben ausgeführt sein. Alternativ oder ergänzend zu Gas kann auch ein anderes dielektrisches Arbeitsfluid, z. B. Öl, verwendet werden. Als Flüssigmetall 3 geeignet sind z. B. Quecksilber, Gallium, Cäsium, GaInSn o. ä..

Mit Vorteil ist die Isolationsstrecke 32 zur Stromabschaltung oberhalb des zweiten Strompfads 31 und/oder unterhalb des ersten Strompfads 30 angeordnet. Dadurch wird eine kompakte Anordnung des Flüssigmetalls 3 und seines Antriebmechanismus 12 relativ zu den zu schaltenden Strömen, insbesondere zum Nennstrompfad 30, Strombegrenzungspfad 31 und gegebenenfalls Stromabschaltungspfad 32, realisiert. Auch kann der Strombegrenzer 1 in Fig. 6 auch als strombegrenzender Schalter 1, wie beschrieben, ausgelegt sein.

Anwendungen der Vorrichtung 1 betreffen u.a. den Einsatz als Strombegrenzer, strombegrenzender Schalter und/oder Leistungsschalter 1 in Stromversorgungsnetzen, als selbsterholende Sicherung oder als Motorstarter. Die Erfindung umfasst auch eine elektrische Schaltanlage, insbesondere eine Hoch- oder Mittelspannungsschaltanlage, gekennzeichnet durch eine Vorrichtung 1 wie oben beschrieben.

### BEZUGSZEICHENLISTE

- 1: Flüssigmetall-Strombegrenzer
- 2a, 2b: Festmetall-Elektroden, Metallplatten
- 2c: Zwischenelektroden
- 20: Stromzuführung, Stromleiter
- 3: Flüssigmetall
- 3a: Kanäle für Flüssigmetall
- 3b: Einfangbehälter für Flüssigmetall
- 3c: Zuführung für Flüssigmetall
- 30: Strompfad für Betriebsstrom, erster Strompfad
- 31: Strompfad für Strombegrenzung, zweiter Strompfad
- 32: Stromunterbrechungspfad, Isolationsstrecke
- 4: Flüssigmetall-Behälter
- 5: Widerstandselement für Strombegrenzung, Widerstandsmatrix für Flüssigmetall
- 5a: Einzelwiderstände
- 6: Isolator, Behälterdeckel, Gehäusewand
- 7: Schalter, Leistungsschalter
- 8: Isolator für Stromunterbrechung
- 8a: Einzelisolatoren
- 9: flexible Membran
- 10: Ventil für Flüssigmetallzuführung
- 11: Antriebssteuerung, Magnetfeldsteuerung
- 11': Rotationsbewegung
- 12: Gasantrieb für Flüssigmetall
- 121-124: Gasdruckbehälter
- 13: Gasdruckventile

- α: Reibungskoeffizient
- B: Magnetfeld
- F_{mag}: magnetische Kraft
- Fᵣ: Rückstellkraft
- i: Strom
- I₁: Betriebsstrom
- I₂: begrenzter Überstrom
- k: Proportionalitätskonstante
- L: Netzinduktivität
- P₁, P₂, P₃: Gasdruck
- Rₓ: Widerstand des Strombegrenzers
- t: Zeitvariable
- U_{b}: Lichtbogenzündspannung
- U_{N}: Netzspannung, Betriebsspannung
- Vᵢ, V₂, V₃: Gasvolumen
- x, x₁, x₂, x₁₂, x₃, x₁₃: Position der Flüssigmetallsäule

## Patentansprüche

1. Verfahren zur Strombegrenzung (1), insbesondere in Stromversorgungsnetzen, mit einer Strombegrenzungsvorrichtung (1), die Festelektroden (2a, 2b) und einen Behälter (4) mit mindestens einem Kanal (3a) für ein Flüssigmetall (3) umfasst, wobei in einem ersten Betriebszustand zwischen den Festelektroden (2a, 2b) ein Betriebsstrom (I₁) auf einem ersten Strompfad (30) durch die Strombegrenzungsvorrichtung (1) geführt wird und der erste Strompfad (30) zumindest teilweise durch das in einer ersten Position (x₁) befindliche Flüssigmetall (3) geführt wird, wobei in einem zweiten Betriebszustand das Flüssigmetall (3) entlang einer Bewegungsrichtung (x) in mindestens eine zweite Position (x₁₂, x₂) bewegt wird, beim Übergang von der ersten Position (x₁) zur zweiten Position (x₁₂, x₂) entlang eines Widerstandselements (5) geführt wird und in der mindestens einen zweiten Position (x₁₂, x₂) in Serie mit dem Widerstandselement (5) liegt und dadurch ein strombegrenzender zweiter Strompfad (31) durch die Strombegrenzungsvorrichtung (1) gebildet wird, der einen vorgebbaren elektrischen Widerstand (Rₓ) aufweist, **dadurch gekennzeichnet, dass**
a) das Widerstandselement (5) ohmsch ist und der elektrische Widerstand (Rₓ) zur Erzielung einer sanften Abschaltcharakteristik nichtlinear und kontinuierlich mit der zweiten Position (x₁₂, x₂) ansteigt, wobei
b) in logarithmischer Darstellung der elektrische Widerstand (Rₓ) als Funktion (Rₓ(x₁₂)) der zweiten Position (x₁₂) zunächst überproportional mit der zweiten Position (x₁₂) zunimmt, dann linear mit der zweiten Position (x₁₂) in einer Phase steigt, in welcher die in einer Netzinduktivität gespeicherte Energie absorbiert werden muss, und dann in einem Bereich, in dem der Kurzschlussstrom (i(t)) bereits begrenzt wird und grössere elektrische Widerstände (Rₓ) tolerabel werden, wieder in eine überproportional ansteigende Funktion (Rₓ(x₁₂)) der zweiten Position (x₁₂) übergeht.

2. Das Verfahren nach Anspruch 1, **dadurch gekennzeichnet, dass** der elektrische Widerstand (Rₓ) als Funktion (Rₓ(x₁₂)) der zweiten Position (x₁₂) sowie die Weg-Zeit Charakteristik (x₁₂(t)) des Flüssigmetalls (3) entlang der Bewegungsrichtung (x) so gewählt werden, dass
a) in jeder zweiten Position (x₁₂, x₂) des Flüssigmetalls (3) das Produkt aus elektrischem Widerstand (Rₓ) und Strom (I₂) kleiner als eine Lichtbogenzündspannung (U_{b}) zwischen dem Flüssigmetall (3) und den Festelektroden (2a, 2b) und Zwischenelektroden (2c) ist und
b) eine hinreichende Steilheit der Strombegrenzung zur Beherrschung netzbedingter Kurzschlussströme (i(t)) erzielt wird.

3. Das Verfahren nach einem der vorangehenden Ansprüche,
**dadurch gekennzeichnet, dass**
a) die Bewegungsrichtung (x) des Flüssigmetalls (3) durch eine Höhenerstreckung des mindestens einen Kanals (3a) vorgegeben wird und/oder
b) der strombegrenzende zweite Strompfad (31) im wesentlichen senkrecht zu einer Höhenerstreckung des mindestens einen Kanals (3a) und auf einer variablen, durch die zweite Position (x₁₂, x₂) des Flüssigmetalls (3) vorgebbaren Höhe verläuft.

4. Das Verfahren nach einem der vorangehenden Ansprüche,
**dadurch gekennzeichnet, dass**
a) eine Mehrzahl von Kanälen (3a) zueinander im wesentlichen parallel angeordnet sind und durch wandartige Stege (5a) voneinander getrennt werden,
b) wobei die Stege (5a) Einzelwiderstände (5a) des Widerstandselements (5) bilden und der strombegrenzende zweite Strompfad (31) durch eine alternierende Serieschaltung der Kanäle (3a) und der Einzelwiderstände (5a) gebildet wird und
c) insbesondere dass die Stege (5a) auf einer Höhe der Festelektroden (2a, 2b) Zwischenelektroden (2c) zum Durchleiten des Betriebsstroms (I₁) aufweisen.

5. Das Verfahren nach einem der vorangehenden Ansprüche,
**dadurch gekennzeichnet, dass**
a) der elektrische Widerstand (Rₓ) bis zu einer extremalen zweiten Position (x₂) auf einen Maximalwert (Rₓ(x₂)) ansteigt und/oder
b) für ein gegebenes Spannungsniveau ein Maximalwert (Rₓ(x₂)) des elektrischen Widerstands (Rₓ) nach Massgabe eines zu begrenzenden Stroms (I₂) auf einen endlichen Wert oder zur Abschaltung des Betriebsstroms (I₁) auf einen dielektrischen Isolationswert bemessen wird.

6. Das Verfahren nach einem der vorangehenden Ansprüche,
**dadurch gekennzeichnet, dass**
a) der zweite Betriebszustand durch einen Überstrom (I₂) ausgelöst wird und/oder
b) die Strombegrenzung selbsttätig aktiviert wird, insbesondere durch elektromagnetische Kraft (F_{mag}), die auf das stromdurchflossene Flüssigmetall (3) wirkt, wobei das Flüssigmetall (3) in einem externen Magnetfeld (B) oder in einem internen, durch eine Stromzuführung (2a, 2b; 20) erzeugten Magnetfeld (B) angeordnet wird.

7. Das Verfahren nach einem der vorangehenden Ansprüche, **dadurch gekennzeichnet, dass** in einem dritten Betriebszustand
a) das Flüssigmetall (3) entlang einer entgegengesetzten Bewegungsrichtung (-x) in mindestens eine dritte Position (x₁₃, x₃) bewegt wird und
b) das Flüssigmetall (3) in der mindestens einen dritten Position (x₁₃, x₃) in Serie mit einem Isolator (8) liegt und dadurch eine Isolationsstrecke (32) zur Leistungsabschaltung durch die Vorrichtung (1) gebildet wird und
c) insbesondere dass der dritte Betriebszustand durch einen Abschaltbefehl ausgelöst wird und das Flüssigmetall (3) durch einen elektromagnetischen Antrieb mit schaltbarem externen Magnetfeld (B) oder durch einen mechanischen Antrieb mit einem dielektrischen Fluid (12), insbesondere durch einen Gasantrieb (12), bewegt wird.

8. Vorrichtung zur Strombegrenzung (1), insbesondere zur Ausführung des Verfahrens nach einem der vorangehenden Ansprüche, umfassend Festelektroden (2a, 2b) und einen Behälter (4) mit mindestens einem Kanal (3a) für ein Flüssigmetall (3), wobei in einem ersten Betriebszustand zwischen den Festelektroden (2a, 2b) ein erster Strompfad (30) für einen Betriebsstrom (I₁) durch die Strombegrenzungsvorrichtung (1) vorhanden ist und der erste Strompfad (30) zumindest teilweise durch das in einer ersten Position (x₁) befindliche Flüssigmetall (3) führt, wobei elektrische Widerstandsmittel (5) mit einem vorgebbaren elektrischen Widerstand (Rₓ) vorhanden sind, Positionierungsmittel (3a; 20, B, 12, 11) zum Bewegen und räumlichen Positionieren des Flüssigmetalls (3) entlang einer Bewegungsrichtung (x) entlang den Widerstandsmitteln (5) in mindestens eine zweite Position (x₁₂, x₂) vorhanden sind, und in einem zweiten Betriebzustand das Flüssigmetall (3) zumindest teilweise in Serie zu den Widerstandsmitteln (5) liegt und zusammen mit diesen einen zweiten Strompfad (31) bildet, auf dem der Betriebsstrom (I₁) auf einen zu begrenzenden Strom (I₂) begrenzbar ist, **dadurch gekennzeichnet, dass**
a) das Widerstandselement (5) ohmsch ist und der elektrische Widerstand (Rₓ) zur Erzielung einer sanften Abschaltcharakteristik nichtlinear und kontinuierlich mit der zweiten Position (x₁₂, x₂) ansteigt, wobei
b) in logarithmischer Darstellung der elektrische Widerstand (Rₓ) als Funktion (Rₓ(x₁₂)) der zweiten Position (x₁₂) zunächst überproportional mit der zweiten Position (x₁₂) zunimmt, dann linear mit der zweiten Position (x₁₂) in einer Phase steigt, in welcher die in einer Netzinduktivität gespeicherte Energie absorbiert werden muss, und dann in einem Bereich, in dem der Kurzschlussstrom (i(t)) bereits begrenzt wird und grössere elektrische Widerstände (Rₓ) tolerabel werden, wieder in eine überproportional ansteigende Funktion (Rₓ(x₁₂)) der zweiten Position (x₁₂) übergeht.

9. Die Vorrichtung nach Anspruch 8, **dadurch gekennzeichnet, dass** der elektrische Widerstand (Rₓ) als Funktion (Rₓ(x₁₂)) der zweiten Position (x₁₂) so dimensioniert ist und die Positionierungsmittel (3a; 20, B, 12, 11) eine solche Weg-Zeit Charakteristik (x₁₂(t)) des Flüssigmetalls (3) entlang der Bewegungsrichtung (x) aufweisen, dass
a) in jeder zweiten Position (x₁₂, x₂) des Flüssigmetalls (3) das Produkt aus elektrischem Widerstand (Rₓ) und Strom (I₂) kleiner als eine Lichtbogenzündspannung (U_{b}) zwischen dem Flüssigmetall (3) und den Festelektroden (2a, 2b) und Zwischenelektroden (2c) ist und
b) eine hinreichende Steilheit der Strombegrenzung zur Beherrschung netzbedingter Kurzschlussströme (i(t)) erzielbar ist.

10. Die Vorrichtung nach einem der Ansprüche 8-9, **dadurch gekennzeichnet, dass**
a) das Widerstandsmittel (5) eine dielektrische Matrix (5) umfasst, die wandartige Stege (5a) zur dielektrischen Trennung der Kanäle (3a) für das Flüssigmetall (3) aufweist und die Stege (5a) ein dielektrisches Material mit in der Bewegungsrichtung (x) nichtlinear zunehmendem Widerstand (Rₓ) aufweisen und die Stege (5a) auf Höhe der ersten Position (x₁) des Flüssigmetalls (3) Zwischenelektroden (2c) zur elektrisch leitenden Verbindung der Kanäle (3a) aufweisen und/oder
b) ein Einfangbehälter (3b) zur Aufnahme des Flüssigmetalls (3) und zur Schaffung einer Isolationsstrecke (32) zur Stromabschaltung vorhanden ist und/oder
c) eine Zuführung (3c) für Flüssigmetall (3) zum Auffüllen des Flüssigmetalls (3) in den Kanälen (3a) und zum Wiederanschalten der Vorrichtung (1) vorhanden ist.

11. Die Vorrichtung nach einem der Ansprüche 8-10, **dadurch gekennzeichnet, dass** die Positionierungsmittel (3a; 20, B, 12, 11) die Kanäle (3a) und ein Antriebsmittel (20, B, 12, 11) für das Flüssigmetall (3), insbesondere einen elektromagnetischen Antrieb (20, B, 11) oder einen mechanischen Antrieb mit einem dielektrischen Fluid (12, 11), umfassen, durch den das Flüssigmetall (3) zwischen dem ersten Strompfad (30) für Betriebsstrom (I₁) und dem zweiten Strompfad (31) zur Strombegrenzung und insbesondere einer Isolationsstrecke (32) zur Stromabschaltung bewegbar ist.

12. Die Vorrichtung nach einem der Ansprüche 8-11, **dadurch gekennzeichnet, dass**
a) der erste Strompfad (30) für Betriebsstrom (I₁), der zweite Strompfad (31) zur Strombegrenzung und insbesondere eine Isolationsstrecke (32) zur Stromabschaltung im wesentlichen senkrecht zur Bewegungsrichtung (x) und/oder im wesentlichen parallel zueinander angeordnet sind und/oder
b) mindestens eine Isolationsstrecke (32) zur Stromabschaltung oberhalb des zweiten Strompfads (31) und/oder unterhalb des ersten Strompfads (30) angeordnet ist.

13. Elektrische Schaltanlage, insbesondere Hoch- oder Mittelspannungsschaltanlage, **gekennzeichnet durch** eine Vorrichtung (1) nach einem der Ansprüche 8-12.

## Claims

1. Method for current limiting (1), in particular in electrical power supply networks, having a current limiting apparatus (1) which has solid electrodes (2a, 2b) and a container (4) with at least one channel (3a) for a liquid metal (3), in which an operating current (I₁) is carried on a first current path (30) through the current limiting apparatus (1) between the solid electrodes (2a, 2b) and the first current path (30) is at least partially passed through the liquid metal (3), which is located in a first position (x₁), in a first operating state, in which the liquid metal (3) is moved along a movement direction (x) to at least one second position (x₁₂, x₂) in a second operating state, and is passed along a resistance element (5) during the transition from the first position (x₁) to the second position (x₁₂, x₂), and is connected in series with the resistance element (5) in the at least one second position (x₁₂, x₂) and in consequence a current-limiting second current path (31) is formed through the current limiting apparatus (1) and has a predeterminable electrical resistance (Rₓ), **characterized in that**
a) the resistance element (5) is purely resistive, and the electrical resistance (Rₓ) rises non-linearly and continuously with the second position (x₁₂, x₂) in order to achieve a soft disconnection characteristic, wherein
b) in logarithmic representation the electrical resistance (Rₓ) first of all increases more than proportionally with the second position (x₁₂) as a function (Rₓ(x₁₂)) of the second position (x₁₂) and then rises linearly with the second position (x₁₂) in a phase in which the energy which is stored in a network inductance must be absorbed, and then, in a region in which the short-circuit current (i(t)) is already limited and greater electrical resistances (Rₓ) are tolerable, changes once again to a more than proportionally rising function (Rₓ(x₁₂)) of the second position (x₁₂).

2. Method according to Claim 1 **characterized in that** the electrical resistance (Rₓ) is chosen as a function (Rₓ(x₁₂)) of the second position (x₁₂), and the distance/time characteristic (x₁₂(t)) of the liquid metal (3) along the movement direction (x) is chosen such that
a) in every second position (x₁₂, x₂) of the liquid metal (3), the product of the electrical resistance (Rₓ) and of the current (I₂) is less than an arc striking voltage (U_{b}) between the liquid metal (3) and the solid electrodes (2a, 2b) and intermediate electrodes (2c), and
b) an adequate current limiting gradient is achieved to cope with network-dependent short-circuit currents (i(t)).

3. Method according to one of the preceding claims,
**characterized in that**
a) the movement direction (x) of the liquid metal (3) is predetermined by a height extent of the at least one channel (3a), and/or
b) the current-limiting second current path (31) runs essentially at right angles to a height extent of the at least one channel (3a) and at a variable height which can be predetermined by the second position (x₁₂, x₂) of the liquid metal (3).

4. Method according to one of the preceding claims,
**characterized in that**
a) a plurality of channels (3a) are arranged essentially parallel to one another and are separated from one another by wall-like webs (5a),
b) in which the webs (5a) form individual resistances (5a) of the resistance element (5), and the current-limiting second current path (31) is formed by alternating series connection of the channels (3a) and of the individual resistances (5a), and
c) in particular, **in that** the webs (5a) have intermediate electrodes (2c) for the operating current (I₁) to pass through at the same height as the solid electrodes (2a, 2b).

5. Method according to one of the preceding claims,
**characterized in that**
a) the electrical resistance (Rₓ) rises to a maximum value (Rₓ(x₂)) at an extreme second position (x₂), and/or
b) for a given voltage level, a maximum value (Rₓ(x₂)) of the electrical resistance (Rₓ) is designed to have a finite value on the basis of a current (I₂) to be limited, or is designed to have a dielectric isolation value for disconnection of the operating current (I₁).

6. Method according to one of the preceding claims,
**characterized in that**
a) the second operating state is initiated by an overcurrent (I₂) and/or
b) the current limiting is activated autonomously, in particular by electromagnetic force (F_{mag}) which acts on the liquid metal (3) through which current is flowing, with the liquid metal (3) being arranged in an external magnetic field (B) or in an internal magnetic field (B) which is produced by a current supply (2a, 2b; 20).

7. Method according to one of the preceding claims, **characterized in that**, in a third operating state,
a) the liquid metal (3) is moved along an opposite movement direction (-x) to at least one third position (x₁₃, x₃), and
b) the liquid metal (3) is connected in series with an isolator (8) when in the at least one third position (x₁₃, x₃), thus forming an isolation path (32) for power disconnection by the apparatus (1), and
c) in particular **in that** the third operating state is initiated by a disconnection command and the liquid metal (3) is moved by an electromagnetic drive with a switchable external magnetic field (B), or by a mechanical drive with a dielectric fluid (12), in particular by a gas drive (12).

8. Apparatus for current limiting (1), in particular for carrying out the method according to one of the preceding claims, having solid electrodes (2a, 2b) and a container (4) with at least one channel (3a) for a liquid metal (3), in which a first current path (30) for an operating current (I₁) is provided through the current limiting apparatus (1) between the solid electrodes (2a, 2b) in a first operating state, and the first current path (30) passes at least partially through the liquid metal (3) which is located in a first position (x₁), in which electrical resistance means (5) with a predeterminable electrical resistance (Rₓ) are provided, positioning means (3a; 20, B, 12, 11) are provided for movement and for spatial positioning of the liquid metal (3) along a movement direction (x) along the resistance means (5) to at least one second position (x₁₂, x₂), and the liquid metal (3) is connected at least partially in series with the resistance means (5) in a second operating state, and forms a second current path (31) together with it, on which the operating current (I₁) can be limited to a current (I₂) to be limited, **characterized in that**
a) the resistance element (5) is purely resistive, and the electrical resistance (Rₓ) rises non-linearly and continuously with the second position (x₁₂, x₂) in order to achieve a soft disconnection characteristic, wherein
b) in logarithmic representation the electrical resistance (Rₓ) first of all increases more than proportionally with the second position (x₁₂) as a function (Rₓ(x₁₂)) of the second position (x₁₂) and then rises linearly with the second position (x₁₂) in a phase in which the energy which is stored in a network inductance must be absorbed, and then, in a region in which the short-circuit current (i(t)) is already limited and greater electrical resistances (Rₓ) are tolerable, changes once again to a more than proportionally rising function (Rₓ(x₁₂)) of the second position (x₁₂).

9. Apparatus according to Claim 8, **characterized in that** the electrical resistance (Rₓ) is designed to be a function (Rₓ(x₁₂)) of the second position (x₁₂) and the positioning means (3a; 20, B, 12, 11) have a distance/time characteristic (x₁₂(t)) of the liquid metal (3) along the movement direction (x) such that
a) in every second position (x₁₂, x₂) of the liquid metal (3), the product of the electrical resistance (Rₓ) and of the current (I₂) is less than an arc striking voltage (U_{b}) between the liquid metal (3) and the solid electrodes (2a, 2b) and intermediate electrodes (2c), and
b) an adequate current limiting gradient is achieved to cope with network-dependent short-circuit currents (i(t)).

10. Apparatus according to one of Claims 8-9,
**characterized in that**
a) the resistance means (5) have a dielectric matrix (5) which has wall-like webs (5a) for dielectric isolation of the channels (3a) for the liquid metal (3), and the webs (5a) have a dielectric material with a resistance (Rₓ) which increases non-linearly in the movement direction (x), and the webs (5a) have intermediate electrodes (2c) for electrically conductive connection of the channels (3a) at the height of the first position (x₁) of the liquid metal (3), and/or
b) a catchment container (3b) is provided for holding the liquid metal (3) and for provision of an isolation path (32) for current disconnection, and/or
c) a supply (3c) for liquid metal (3) is provided in order to fill the channels (3a) with the liquid metal (3) and in order to reconnect the apparatus (1).

11. Apparatus according to one of Claims 8-10, **characterized in that** the positioning means (3a; 20, B, 12, 11) comprise the channels (3a) and a drive means (20, B, 12, 11) for the liquid metal (3), in particular an electromagnetic drive (20, B, 12, 11) or a mechanical drive with a dielectric fluid (12, 11), by means of which the liquid metal (3) can be moved between the first current path (30) for the operating current (I₁) and the second current path (31) for current limiting, and in particular an isolation path (32) for current disconnection.

12. The apparatus according to one of Claims 8-11,
**characterized in that**
a) the first current path (30) for the operating current (I₁), the second current path (31) for current limiting and, in particular, an isolation path (32) for current disconnection are arranged essentially at right angles to the movement direction (x) and/or essentially parallel to one another, and/or
b) at least one isolation path (32) for current disconnection is arranged above the second current path (31) and/or below the first current path (30).

13. Electrical switchgear assembly, in particular high-voltage or medium-voltage switchgear assembly, **characterized by** an apparatus (1) according to one of Claims 8-12.

## Revendications

1. Procédé de limitation de courant (1), en particulier dans des réseaux électriques avec un dispositif de limitation de courant (1), qui comprend des électrodes fixes (2a, 2b) et un récipient (4) avec au moins un canal (3a) pour un métal liquide (3), un courant de service (I₁) étant guidé, dans un premier état de service, entre les électrodes fixes (2a, 2b), sur une première voie de courant (30) à travers le dispositif de limitation de courant (1) et la première voie de courant (30) étant alors guidée au moins partiellement à travers le métal liquide (3) se trouvant dans une première position (x₁), le métal liquide (3) étant déplacé, dans une second état de service, le long d'une direction de déplacement (x) dans au moins une seconde position (x₁₂, x₂), étant guidé lors du passage de la première position (x₁) à la seconde position (x₁₂, x₂) le long d'un élément de résistance (5) et se trouvant dans au moins une seconde position (x₁₂, x₂) placé en série avec l'élément de résistance (5) et ainsi une seconde voie de courant limitatrice de courant (31) étant formée par le dispositif de limitation de courant (1), voie qui présente une résistance électrique prédéterminable (Rₓ),
**caractérisé en ce que**
a) l'élément de résistance (5) est ohmique et la résistance électrique (Rx) augmente de manière non linéaire et continue avec la seconde position (x₁₂, x₂) pour obtenir une caractéristique de coupure douce,
b) la résistance électrique (Rₓ) en tant que fonction (Rₓ(x₁₂)) de la seconde position (x₁₂) augmentant, dans la représentation logarithmique, tout d'abord de manière surproportionnée avec la seconde position (x₁₂), puis augmentant de manière linéaire avec la seconde position (x₁₂) dans une phase dans laquelle l'énergie stockée dans une inductance de réseau doit être absorbée et ensuite, dans une zone où le courant de court-circuit (i(t)) est déjà limité et où des résistances électriques plus importantes (Rₓ) sont tolérables, repassant à une fonction (Rₓ(x₁₂)) croissante de manière surproportionnelle de la seconde position (x₁₂).

2. Procédé selon la revendication 1, **caractérisé en ce que** la résistance électrique (Rₓ) en tant que fonction (Rₓ(x₁₂)) de la seconde position (x₁₂) et la caractéristique trajet-temps (x₁₂(t)) du métal liquide (3) le long de la direction de déplacement (x) sont sélectionnées de sorte que
a) dans chaque seconde position (x₁₂, x₂) du métal liquide (3), le produit issu de la résistance électrique (Rₓ) et du courant (I₂) est plus petit qu'une tension d'amorçage d'arc électrique (U_{b}) entre le métal liquide (3) et les électrodes fixes (2a, 2b) et des électrodes intermédiaires (2c) et/ou
b) une transconductance suffisante de la limitation de courant pour maîtriser des courants de court-circuit causés par le réseau (i(t)) est atteinte.

3. Procédé selon l'une des revendications précédentes, **caractérisé en ce que**
a) la direction de déplacement (x) du métal liquide (3) est prédéterminée par une extension en hauteur d'au moins un canal (3a) et/ou
b) la voie de courant limitatrice de courant (31) s'étend sensiblement perpendiculairement à une extension en hauteur dudit au moins un canal (3a) et à une hauteur variable, prédéterminable par la seconde position (x₁₂, x₂) du métal liquide (3).

4. Procédé selon l'une des revendications précédentes, **caractérisé en ce que**
a) une pluralité de canaux (3a) sont disposés sensiblement parallèlement les uns aux autres et sont séparés les uns des autres par des brides formant cloison (5a),
b) les brides (5a) formant des résistances individuelles (5a) de l'élément de résistance (5), et la seconde voie de courant limitatrice de courant (31) étant formée par un montage en série alternant des canaux (3a) et des résistances individuelles (5a) et
c) **en ce qu'**en particulier les brides (5a) présentent pour le passage du courant de service (I₁) des électrodes intermédiaires (2c) à une certaine hauteur des électrodes fixes (2a, 2b).

5. Procédé selon l'une des revendications précédentes, **caractérisé en ce que**
a) la résistance électrique (Rₓ) augmente jusqu'à une seconde position extrémale (x₂) à une valeur maximale (Rₓ(x₂)) et/ou
b) pour un niveau de tension donné, une valeur maximale (Rₓ(x₂)) de la résistance électrique (Rₓ) est calculée d'après un courant à limiter (I₂) à une valeur finale ou pour la coupure du courant de service (I₁) à une valeur diélectrique d'isolation.

6. Procédé selon l'une des revendications précédentes, **caractérisé en ce que**
a) le second état de service est déclenché par un courant de surintensité (I₂) et/ou
b) la limitation de courant est activée automatiquement, en particulier par une force électromagnétique (F_{mag}), qui agit sur le métal liquide (3) traversé par le courant, le métal liquide (3) étant disposé dans un champ magnétique externe (B) ou dans un champ magnétique interne (B) généré par une arrivée de courant (2a, 2b ; 20).

7. Procédé selon l'une des revendications précédentes, **caractérisé en ce que**, dans un troisième état de service
a) le métal liquide (3) est déplacé le long d'une direction de déplacement opposée (-x) dans au moins une troisième position (x₁₃, x₃) et
b) le métal liquide (3) est monté dans au moins une troisième position (x₁₃, x₃) en série avec un isolateur (8) et ainsi un trajet d'isolation (32) pour la coupure de courant est formé par le dispositif (1) et
c) en particulier **en ce que** le troisième état de service est déclenché par une instruction de coupure et le métal liquide (3) est déplacé par un entraînement électromagnétique avec un champ magnétique externe commutable (B) ou par un entraînement mécanique avec un fluide diélectrique (12), en particulier par un entraînement à gaz (12).

8. Dispositif de limitation de courant (1) en particulier pour la mise en oeuvre du procédé selon l'une des revendications précédentes comprenant des électrodes fixes (2a, 2b) et un récipient (4) avec au moins un canal (3a) pour un métal liquide (3), une première voie de courant (30) étant prévue, dans un premier état de service, entre les électrodes fixes (2a, 2b), pour un premier courant de service (I₁) à travers le dispositif de limitation de courant (1) et la première voie de courant (30) étant alors guidée au moins partiellement à travers le métal liquide (3) se trouvant dans une première position (x₁), des moyens de résistance électrique (5) avec une résistance électrique prédéterminable (Rₓ) étant prévus, des moyens de positionnement (3a ; 20, B, 12, 11) étant prévus pour le déplacement et le positionnement spatial du métal liquide (3) le long d'une direction de déplacement (x) le long des moyens de résistance (5) dans au moins une seconde position (x₁₂, x₂), et le métal liquide (3) étant placé dans un second état de service au moins partiellement en série avec les moyens de résistance (5) et formant ensemble avec ces derniers une seconde voie de courant (31) sur laquelle le courant de service (I₁) peut être limité à un courant à limiter (I₂), **caractérisé en ce que**
a) l'élément de résistance (5) est ohmique et la résistance électrique (Rₓ) augmente de manière non linéaire et continue avec la seconde position (x₁₂, x₂) pour obtenir une caractéristique de coupure douce,
b) la résistance électrique (Rₓ) en tant que fonction (Rₓ(x₁₂)) de la seconde position (x₁₂) augmentant dans la représentation logarithmique, tout d'abord de manière surproportionnée avec la seconde position (x₁₂), puis augmentant de manière linéaire avec la seconde position (x₁₂) dans une phase dans laquelle l'énergie stockée dans une inductance de réseau doit être absorbée et ensuite dans une zone, où le courant de court-circuit (i(t)) est déjà limité et où des résistances électriques plus importantes (Rₓ) sont tolérables, repassant à une fonction (Rₓ(x₁₂)) croissante de manière surproportionnelle de la seconde position (x₁₂).

9. Dispositif selon la revendication 8, **caractérisé en ce que** la résistance électrique (Rₓ) est dimensionnée en tant que fonction (Rₓ(x₁₂)) de la seconde position (x₁₂) et les moyens de positionnement (3a ; 20, B, 12, 11) présentent une caractéristique trajet-temps (x₁₂(t)) du métal liquide (3) le long de la direction de déplacement (x) de sorte que
a) dans chaque seconde position (x₁₂, x₂) du métal liquide (3), le produit issu de la résistance électrique (Rₓ) et du courant (I₂) est plus petit qu'une tension d'amorçage d'arc électrique (U_{b}) entre le métal liquide (3) et les électrodes fixes (2a, 2b) et des électrodes intermédiaires (2c) et/ou
b) une transconductance suffisante de la limitation de courant pour maîtriser des courants de court-circuit causés par le réseau (i(t)) est atteinte.

10. Dispositif selon l'une des revendications 8 à 9, **caractérisé en ce que**
a) le moyen de résistance (5) comprend une matrice diélectrique (5) qui présente des brides formant cloison (5a) pour la séparation diélectrique des canaux (3a) pour le métal liquide (3) et les brides (5a) présentent un matériau diélectrique avec une résistance (Rₓ) croissante de manière non linaire dans la direction de déplacement (x) et les brides (5a) présentent à hauteur de la première position (x₁) du métal liquide (3) des électrodes intermédiaires (2c) pour la connexion électriquement conductrice des canaux (3a) et/ou
b) un récipient de récupération (3b) est prévu pour recueillir le métal liquide (3) et pour créer un trajet d'isolation (32) pour la coupure de courant et/ou
c) une conduite d'amenée (3c) pour le métal liquide (3) est prévue en vue du remplissage du métal liquide (3) dans les canaux (3a) et pour le redémarrage du dispositif (1).

11. Dispositif selon l'une des revendications 8 à 10, **caractérisé en ce que** les moyens de positionnement (3a ; 20, B, 12, 11) comprennent les canaux (3a) et un moyen d'entraînement (20, B, 12, 11) pour le métal liquide (3), en particulier un entraînement électromagnétique (20, B, 11) ou un entraînement mécanique avec un fluide diélectrique (12, 11), qui permet de déplacer le métal liquide (3) entre la première voie de courant (30) pour le courant de service (I₁) et la seconde voie de courant (31) pour la limitation de courant et en particulier un trajet d'isolation (32) pour la coupure de courant.

12. Dispositif selon l'une des revendications 8 à 11, **caractérisé en ce que**
a) la première voie de courant (30) pour le courant de service (I₁), la seconde voie de courant (31) pour la limitation de courant et en particulier un trajet d'isolation (32) pour la coupure de courant sont disposés sensiblement parallèlement à la direction de déplacement (x) et/ou sensiblement parallèlement les uns aux autres et/ou
b) au moins un trajet d'isolation (32) pour la coupure de courant est disposé au dessus de la seconde voie de courant (31) et/ou en dessous de la première voie de courant (30).

13. Installation de distribution électrique, en particulier installation de distribution moyenne ou haute tension, **caractérisée par** un dispositif (1) selon l'une des revendications 8 à 12.
